# EUROPÄISCHE PATENTSCHRIFT

(11) **EP 1 369 214 B1**
(45) Veröffentlichungstag und Bekanntmachung des Hinweises auf die Patenterteilung: **29.12.2010**
(21) Anmeldenummer: 03012529.8
(22) Anmeldetag: 02.06.2003
(51) Int. Cl.: B27F 7/00, B27M 3/00, B27F 7/13

(54) **Verfahren zum Zusammenfügen mehrschichtiger Panele**
Method for assembling multilayer panels
Procédé pour la fabrication de panneaux multicouches

(30) Priorität: 04.06.2002 DE 10224912
(43) Veröffentlichungstag der Anmeldung: 10.12.2003
(73) Patentinhaber: Hundegger, Hans, D-87749 Hawangen (DE)
(72) Erfinder: Hundegger, Hans, D-87749 Hawangen (DE)
(74) Vertreter: Schwarz, Thomas

(56) Entgegenhaltungen:
- EP-A- 1 097 791
- EP-A- 1 153 701
- WO-A-00/03850
- WO-A-99/26766
- DE-A- 3 027 873
- DE-A- 19 959 512
- DE-U- 29 706 060
- FR-A- 2 644 387
- US-A- 4 039 112
- US-A- 4 403 724
- US-A- 6 058 601

## Beschreibung

Die Erfindung betrifft ein Verfahren zum Erstellen mehrschichtiger, aus einzelnen Brettern aufgebauter Paneele nach dem Oberbegriff des Anspruchs 1.

Ein derartiges Verfahren ist aus DE 297 06 060 U1 bekannt. Dort ist eine Deckelnagelmaschine mit einem in der Höhe verstellbaren Arbeitstisch offenbart, auf dem Quer- und Deckbretter für die Weiterverarbeitung zu fertigen Holzpaletten miteinander vernagelt werden. Hier werden die Quer- und Deckbretter fertigt ausgerichtet in eine Magazinschablone eingeschoben und dort über einen Nagelvorgang miteinander verbunden. Eine Messung der Bretter findet jedoch nicht statt.

In der EP 1 097 791 A2 ist ein Verfahren zur Steuerung eines Montagezyklus einer Rahmenmontagemasehine offenbart, bei dem der Querschnitt der zu montierenden Rahmenbauteile mit Hilfe eines Scanners erfasst und die Position der montierenden Rahmenbauteile berechnet wird.

Aufgabe der Erfindung ist es, ein Verfahren der eingangs genannten Art zu schaffen, bei dem die Erstellung mehrschichtiger Paneele auf einfache und effiziente Weise erfolgen kann.

Diese Aufgabe wird durch ein Verfahren mit den Merkmalen des Anspruch 1 gelöst. Zweckmäßige Ausgestaltungen der Erfindung sind in den Unteransprüchen angegeben.

Insbesondere als sehr vorteilhaft hat es sich erwiesen, wenn als Zuführung eine Vorfertigungseinrichtung vorgesehen ist.

Dabei wird auf einem gesonderten Werktisch/Maschine wenigstens ein Teil einer Lage vorgefertigt und dann dieser vorgefertigte Teil an die erfindungsgemäße Vorrichtung übergeben.

Es hat sich auch als sehr vorteilhaft erwiesen, wenn wenigstens eine Transporteinrichtung vorgesehen ist, welche zu verarbeitende Bretter an die Verarbeitungsposition zu bringen vermag. Dabei kann als Transportvorrichtung ein Schieber vorgesehen sein.

Ein Schieber, der auch als Schieblineal ausgebildet sein kann, vermag Bretter auf einfache Art und Weise an die Verarbeitungsposition zu bringen. Die Bretter können dabei über die vorangehende Lage geschoben oder auch im Abstand darüber hinweg transportiert werden.

Eine Meßeinrichtung für die Breite und/oder Position der zu verarbeitenden Bretter ist vorgesehen.

Hierdurch können die Nagelpositionen exakt berechnet werden.

Vorteilhaft ist es auch, wenn wenigstens eine horizontale und/oder vertikale Anpresseinrichtung vorgesehen ist.

Dadurch werden die Bretter an das zuvor verarbeitete Brett und die zuvor verarbeitete Lage eng angelegt, wodurch eine hohe Stabilität des fertigen Paneels erreicht werden kann.

Eine weitere vorteilhafte Ausgestaltung der Erfindung liegt auch darin, daß die Anpresseinrichtung zweigeteilt ausgebildet ist, wobei der zweite Teil der Anpressvorrichtung als Vorlaufrolle ausgebildet sein kann.

Hiermit wird sichergestellt, daß das Brett auf seiner gesamten Länge am vorhergehenden Brett anliegt und parallel dazu verläuft.

Wenigstens eine Nagelvorrichtung ist vorgesehen, wobei die Nagelvorrichtung dreh- und/oder kippbar gelagert sein kann.

Damit ist es zum Beispiel möglich, mit nur einer Nagelvorrichtung sowohl Nagelreihen in Längs- als auch in Querrichtung anzubringen.

Mit einer Nagelvorrichtung können die einzelnen Bretter einfach und schnell, aber dennoch haltbar miteinander verbunden werden. Die Möglichkeit der Schrägstellung der Nägel bewirkt einen nochmals verbesserten Kraftlinienverlauf im fertigen Paneel. So können Paneele für besondere Einsatzzwecke gefertigt werden.

Wenn eine verfahrbare Traverse vorgesehen ist, an welcher die Nagelvorrichtung gelagert ist und verfahren werden kann, kann auf einfache Art und Weise jede beliebige Position des Arbeitstisches angefahren werden.

Dabei hat es sich als sehr vorteilhaft erwiesen, wenn zwei oder mehr Nagelvorrichtungen vorgesehen sind, wodurch in einem Durchlauf eine entsprechende Anzahl an Nagelreihen angebracht werden kann. Die Nagelreihen können versetzt zueinander angeordnet sein.

Desweiteren kann die Nagelvorrichtung mit einem oder mehreren Nagelmagazinen versehen sein. Die Nägel können mittels einer z.B. pneumatischen Transportvorrichtung der Nagelvorrichtung zugeführt werden. Zusätzlich kann auch eine Vereinzelungsvorrichtung vorgesehen sein, welche größere Mengen von Nägeln sortiert, ausrichtet und vereinzelt.
Eine weitere vorteilhafte Ausgestaltung der Erfindung liegt auch dann vor, wenn der Arbeitstisch mittels wenigstens eines Hydraulik- oder Pneumatikzylinders in der Höhe verstellbar ausgebildet ist.

Damit kann der Arbeitstisch an die jeweils schon gefertigte Dicke des Paneels angepasst werden, wodurch die Arbeitshöhe während der gesamten Fertigung gleich bleibt.

Dabei kann im Bereich der Ecken des Arbeitstisches jeweils eine Höhenverstellung angeordnet sein, welche einstellbar miteinander verbunden sein können.

Hierdurch kann die Höhe des Arbeitstisches mittels eines einzigen Hydraulik/Pneumatikzylinders verstellt werden, wobei trotzdem sichergestellt ist, daß der Tisch gleichmässig hoch ist.

Eine weitere sehr vorteilhafte Ausgestaltung der Erfindung liegt auch darin, daß unterhalb des Arbeitstisches wenigstens eine Rolle oder eine Gleitschiene vorgesehen ist, wobei die Rolle antreibbar ausgebildet sein kann.

Auf diesen kann das fertige Paneel aus der Vorrichtung herausgeschoben werden, wenn der Arbeitstisch entsprechend weit abgesenkt wird.

Als sehr vorteilhaft hat es sich auch erwiesen, wenn der Vorrichtung eine Einrichtung zum Falzschneiden vorgeordnet und/oder eine Einrichtung zum Bearbeiten der erstellten Paneele nachgeordnet ist

Eine weitere vorteilhafte Fortbildung der Erfindung liegt auch darin, daß die Bretter wenigstens auf einer Seite Nuten, Einkerbungen und/oder Einschnitte aufweisen, die sich in Längs oder Querrichtung erstrecken.

Hierdurch werden Lufträume gebildet, die eine sehr gute Wärmeisolation begründen. Durch entsprechend kleine Abmessungen der Nuten od. dgl. wird zudem wirkungsvoll ein Wärmetransport durch Konvektion verhindert

Es ist auch sehr vorteilhaft, wenn innerhalb des Paneels wenigstens eine Lage eines Dämmmaterials vorgesehen sein kann.

Durch ein Dämmmaterial kann eine Dampf-, Wind- oder Feuchtigkeitssperre realisiert werden. Auch eine zusätzliche Wärmedämmung kann vorgesehen sein. Als Wärmedämmung bietet sich als natürliches Dämmmaterial Schafwolle oder Weichholzdämmung an.

Die Paneele können aus günstigem "Abfallholz" gefertigt sein, worunter Brettabschnitte, Weichholzbretter und Schwartenbretter zu verstehen sind. Die äußersten Lagen der Paneele können aus Edelholz oder furniertem Holz gefertigt sein.

In den Zeichnungen ist die Erfindung anhand eines Ausführungsbeispiels veranschaulicht. Dabei zeigen:
- Fig. 1: ein Schaubild einer Vorrichtung zum Zusammenfügen mehrschichtiger Paneele,
- Fig. 2: eine schematische Seitenansicht derselben Maschine,
- Fig. 3: eine schematische Seitenansicht einer weiteren Maschine mit rückwärtiger Brettzufuhr,
- Fig. 4: ein Schaubild eines mittels der Maschine gefertigten und nachbearbeiten Paneels, und
- Fig. 5: einen Schnitt durch dasselbe Paneel.

Mit 1 ist in Fig. 1 eine Vorrichtung zum Zusanunenfügen mehrschichtiger Paneele bezeichnet. Auf einem Arbeitstisch 2 werden einzelne Bretter 3 parallel zueinander und dicht aneinander abgelegt. Eine Spannvorrichtung 4, die am Arbeitstisch angelenkt ist, hält die Bretter 3 eng aneinander. Auf diese erste Bretterlage werden in Querrichtung weitere Bretter 5 aufgebracht, die ebenso wie die Bretter 3 der ersten Lage auf einen Vorlagetisch 6 aufgelegt werden und dann mittels eines Lineals 71 an die zu bearbeitende Position transportiert und dort durch Verkippung des Lineals 71 abgeworfen werden. Die Bretter 5 werden auf dem Vorlagetisch 6 an einem Anschlag 8 ausgerichtet. Hierzu können die Bretter 5 mittels einer Einzugsrolle 61 auf den Vorlagetisch 6 gezogen werden und nach vollständigem Einzug rückwärts gegen den Anschlag 8 transportiert werden. Denkbar ist aber auch, daß die Bretter 5 einem nicht dargestellten Magazin entnommen werden, oder daß mehrere bereits zusammengefügte Bretter zusammen an die Arbeitsposition verbracht werden. Anstatt eines Lineals 71 kann auch ein Greifer, ein Sauger oder ein Schieber 7 als Transporteinrichtung vorgesehen sein.

Ist das Brett an der Arbeitsposition angelangt, wird es mittels einer Spannvorrichtung 9 an das zuvor bearbeitete Brett angedrückt. Diese Spannvorrichtung 9 ist verschiebbar an einer an der Vorrichtung 1 verfahrbar gelagerten Traverse 10 befestigt. Damit ist jede beliebige Position des Arbeitstisches 2 anfahrbar. Mittels einer Vorlaufrolle 11 wird sichergestellt, daß das zu bearbeitende Brett auf seiner gesamten Länge am vorhergehenden Brett anliegt. Zusätzlich wird das zu bearbeitende Brett durch eine vertikale Spannvorrichtung 12, welche ebenfalls an der Traverse 10 gelagert ist an die vorhergehende Brettlage 3 angedrückt. Desweiteren wird mittels einer Meßeinrichtung die Breite des aktuellen Brettes 5 gemessen. Die Meßeinrichtung kann sowohl an der Traverse 10 als auch am Vorlagetisch 6 vorgesehen sein. Daraus werden unter Berücksichtigung der Brettbreiten der vorhergehenden Lage 3 die Positionen zum Vernageln der Bretter berechnet. Ein Nagler 13 welcher wiederum an der Traverse 10 befestigt ist, vernagelt das aktuelle Brett 5 mit Aluminium-, Eisen-, Holz-, Kunststoffnägeln/-stiften oder dergleichen.

Es ist auch denkbar, daß zwei Nagler 13 an der Traverse 10 befestigt sind, die zusammen in einem Arbeitsgang zwei Nagelreihen anbringen. Die Nagelreihen können dabei versetzt zueinander sein. Es ist desweiteren auch denkbar, daß der eine der beiden Nagler 13 das vorhergehende Brett 5 und der andere das aktuelle Brett 5 vernagelt. Die beiden Nagler 13 können derart drehbar an der Traverse 10 befestigt sein, daß sie jeweils längs oder quer ausgerichtet werden können, je nachdem ob Längs- oder Querbretter 3 bzw. 5 verarbeitet werden sollen.

Am Nagler 13 kann ein nicht dargestelltes Vorratsmagazin für Nägel vorgesehen sein, welches auch als Sortier-, Ausricht- und Vereinzelungsvorrichtung für die Nägel ausgebildet sein kann. Es ist auch denkbar das Vorratsmagazin an den Rand der Vorrichtung 1 zu verlagern. Es kann dort besonders einfach mit Nägeln bestückt werden. Die Nägel können dann über einen Schlauch od. dgl. dem Nagler zugeführt werden. Die Nägel werden im Schlauch mittels Druckluft transportiert. Dabei ist es auch denkbar, daß am Nagler 13 ein weiteres Vorratsmagazin vorgesehen ist, welches vom ersten Vorratsmagazin aus mit Nägeln bestückt wird. So können auch mehrere Nagler 13 aus nur einem einzigen Vorratsmagazin mit Nägeln versorgt werden.

Nach Fertigstellung einer Brettlage wird der Arbeitstisch 2 um die Dicke der Lage 5 abgesenkt. Hierzu ist im Bereich der vier Ecken des Arbeitstisches 2 jeweils eine Höhenverstellung 14 vorgesehen, welche mittels Ketten 15 und Arbeitsbalken 16 miteinander verbunden sind. Am einen Arbeitsbalken 16 greift ein Hydraulikzylinder 17 an, welcher zentral die Höhe des Arbeitstisches 2 einzustellen vermag. Die Ketten 15 sind manuell einstellbar an den Arbeitsbalken 16 angelenkt, wodurch Fertigungstoleranzen ausgeglichen werden können. Es ist dabei aber auch denkbar, daß jeder Höhenverstellung ein eigener Arbeitszylinder 17 zugeordnet ist. Diese Zylinder 17 müssen dann aber so aufeinander abgestimmt werden, daß der Arbeitstisch 2 jeweils eine ausgerichtete Position einnimmt. Nach Aufbringen aller Holzlagen 3,5 wird der Arbeitstisch 2 so weit abgesenkt, daß das aus den Holzlagen gebildete fertige Paneel 18 auf Rollen 19 aufliegt und aus der Vorrichtung 1 herausgeschoben werden kann. Dabei ist es denkbar, daß auch Gleitschienen vorgesehen sind und daß mindestens eine Rolle 19 angetrieben ist. Das fertige Paneel 18 kann dann in einer weiteren, nicht dargestellten Bearbeitungsstation mit Ausschnitten 21, Einschnitten 22, Falzen 23 oder dergleichen versehen werden. Die Bretter 3 und 5 können vor Verarbeitung in der Vorrichtung 1 mit Falzen 24, Einschnitten 25, Fugen 26 oder dergleichen versehen werden. Werden Falzen 24 an den Seitenkanten der Bretter vorgesehen, wird dadurch eine dichte Verbindung zwischen den einzelnen Brettern erzielt. Andererseits erzeugen längs oder quer eingeschnittene Nuten 26 Luftkammern, die für eine Wärmeisolierung des gesamten Paneels 18 sorgen. Bei entsprechend kleiner Dimensionierung dieser Nuten wird auch ein Wärmetransport durch Konvektion wirkungsvoll verhindert.

Größer dimensionierte Einschnitte 25 dienen zum Ausgleich von Spannungen, die sich durch Größenänderungen der Bretter unter anderem durch Temperaturschwankungen, Trockung und Schwund einstellen.

Zusätzlich kann zwischen einzelnen Brettlagen eine Isolierschicht vorgesehen sein, welche aus einem Isoliermaterial zur Wärmedämmung, zur Windbrechung oder als Dampfsperre wirken kann. Es hat sich zur Wärmedämmung der Einsatz von Holzweichfaserplatten oder Schafwolle und zur Windbrechung der Einsatz von Folien und Papier bewährt. Folien können dabei diffusionsdicht aber auch diffusionsoffen für Wasserdampf ausgebildet sein.

Zusätzlich zum oben beschriebenen können weitere Spann- und Nagelvorrichtung an der Traverse 10 vorgesehen sein, wobei dann entweder mehrere gemeinsam ein einziges Brett bearbeiten oder jede für eine Brettrichtung (längs oder quer) vorgesehen ist.

Zudem können die Nägel in einem vorgegebenen Abstand vom Brettrand vorgesehen werden.

Die Nägel können auch relativ zu den Senkrechten der Bretter verkippt vernagelt werden.

Die gefertigten Paneele bestehen aus zwei oder mehr Lagen lagenweise gegeneinander verdrehter Bretter, wobei die Bretter einer einzelnen Lage jeweils aneinandergereiht nebeneinander zu liegen kommen. Als zu verarbeitende Bretter können alle Arten von Brettern herangezogen werden, inclusive Schwartenbrettern und dergleichen. Die Schwartenbretter können zumindest in einzelnen Lagen des Paneels vorgesehen sein.

Das gesamte Paneel weist vorzugsweise eine Gesamtdicke zwischen 20 und 600mm, insbesondere zwischen 80 und 350mm auf.

Es ist desweiteren auch denkbar, daß wenigstens eine Oberfläche des Paneels mit einer Edelholzschicht versehen ist bzw. die Oberflächenschicht aus einem Edelholz gefertigt ist, wodurch sich besondere optische Wirkungen erzielen lassen.

## Patentansprüche

1. Verfahren zum Erstellen mehrschichtiger, aus einzelnen Brettern (3, 5) aufgebauter Paneele mit einer Vorrichtung (1), die einen in der Höhe verstellbaren Arbeitstisch (2) enthält, wobei die in einem Winkel zueinander liegenden Bretterlagen miteinander vernagelt werden, **dadurch gekennzeichnet, dass** die Breite jedes Brettes (3, 5) vermessen wird, und dass die Breiten der Bretter (3, 5) einer gesamtem Bretterlage gespeichert und unter Berücksichtigung der Brettbreiten der vorhergehenden Lage die Positionen zum Vernageln berechnet werden und die Nagelpositionen der nachfolgenden Reihe auf die darunterliegenden Bretter (3, 5) abgestimmt werden.

2. Verfahren nach Anspruch 1, **dadurch gekennzeichnet, dass** die Bretter (3, 5) von einer Zuführung übernommen werden und mittels eines Schiebers, Greifers, Saugers oder Lineals (7, 71) an die nächste zu bearbeitende Position gebracht werden.

3. Verfahren nach Anspruch 1 oder 2, **dadurch gekennzeichnet, dass** das Brett (3, 5) an das zuvor verarbeitete Brett (3, 5) angedrückt und dabei fixiert wird.

4. Verfahren nach einem der Ansprüche 1 bis 3, **dadurch gekennzeichnet, dass** eine Nagelvorrichtung (13) entsprechend der Brettbreite gesteuert wird.

5. Verfahren nach Anspruch 4, **dadurch gekennzeichnet, dass** die Nagelvorrichtung (13) einen vorgegeben Abstand von den Bretträndern einhält.

6. Verfahren nach einem der Ansprüche 1 bis 5, **dadurch gekennzeichnet, dass** wenigstens zwei Nagelreihen gleichzeitig durch eine entsprechende Anzahl von Nagelvorrichtungen (13) angebracht werden.

7. Verfahren nach Anspruch 6, **dadurch gekennzeichnet, dass** die Nagelreihen gegeneinander versetzt angebracht werden.

8. Verfahren nach einem der Ansprüche 1 bis 7, **dadurch gekennzeichnet, dass** der Arbeitstisch (2) nach der Verarbeitung aller Lagen soweit abgesenkt wird, dass das Paneel auf darunterliegenden Rollen (19) bzw. Gleitschienen aufliegt.

9. Verfahren nach Anspruch 8, **dadurch gekennzeichnet, dass** das Paneel nach dem Aufliegen auf den Rollen (19) bzw. den Gleitschienen aus der Vorrichtung (1) herausgeschoben wird.

10. Verfahren nach einem der Ansprüche 1 bis 9, **dadurch gekennzeichnet, dass** das Paneel nach Erstellung besäumt und mit Ausnehmungen versehen wird.

11. Verfahren nach einem der Ansprüche 1 bis 10, **dadurch gekennzeichnet, dass** die Nagelung schräg erfolgt.

## Claims

1. Method for assembling multi-layered panels composed of individual boards (3, 5) with a device (1) which comprises a work table (2) which is adjustable in height, wherein the layers of boards lying at an angle to one another are nailed to one another, **characterised in that** the width of each board (3, 5) is measured, and **in that** the widths of the boards (3, 5) of an entire layer of boards are stored and allowing for the widths of the boards of the preceding layer the positions for nailing are calculated and the nailing positions of the following row are coordinated with the underlying boards (3, 5).

2. Method according to claim 1, **characterised in that** the boards (3, 5) are picked up by a feeding device and brought to the next position for working on by means of a slide, gripper, sucker or rule (7, 71).

3. Method according to claim 1 or 2, **characterised in that** the board (3, 5) is pressed against the board (3, 5) previously worked on and fixed.

4. Method according to one of claims 1 to 3, **characterised in that** a nailing device (13) is controlled according to the width of the board.

5. Method according to claim 4, **characterised in that** the nailing device (13) maintains a predetermined distance from the edges of the board.

6. Method according to one of claims 1 to 5, **characterised in that** at least two rows of nails are applied simultaneously by a corresponding number of nailing devices (13).

7. Method according to claim 6, **characterised in that** the rows of nails are applied offset in relation to one another.

8. Method according to one of claims 1 to 7, **characterised in that** after all the layers have been worked on, the work table (2) is lowered until the panel rests on underlying rollers (19) or sliding rails.

9. Method according to claim 8, **characterised in that** after coming to rest on the rollers (19) or the sliding rails, the panel is slid out of the device (1).

10. Method according to one of claims 1 to 9, **characterised in that** after assembly the panel is trimmed and provided with recesses.

11. Method according to one of claims 1 to 10, **characterised in that** the nailing is carried out at an oblique angle.

## Revendications

1. Procédé de fabrication de lambris multicouches, constitués de planches individuelles (3, 5), à l'aide d'un dispositif (1) qui comporte une table de travail (2) ajustable en hauteur, procédé dans lequel les couches de planches situées sous un angle mutuel sont clouées entre elles, **caractérisé en ce que** la largeur de chaque planche (3, 5) est mesurée, et que les largeurs des planches (3, 5) d'une couche de planches totale sont mémorisées et les positions pour le clouage sont calculées compte tenu des largeurs de planches de la couche précédente, et les positions des clous de la rangée suivante sont adaptées aux planches sous-jacentes (3, 5).

2. Procédé suivant la revendication 1, **caractérisé en ce que** les planches (3, 5) sont reprises d'une alimentation et amenées dans la position suivante à travailler au moyen d'une coulisse, d'un grappin, d'un aspirateur ou d'une règle (7, 71).

3. Procédé suivant l'une des revendications 1 et 2, **caractérisé en ce que** la planche (3, 5) est pressée sur la planche (3, 5) préalablement traitée et alors fixée.

4. Procédé suivant l'une des revendications 1 à 3, **caractérisé en ce qu'**un dispositif de clouage (13) est réglé en fonction de la largeur des planches.

5. Procédé suivant la revendication 4, **caractérisé en ce que** le dispositif de clouage (13) maintient une distance prédéfinie par rapport aux bords des planches.

6. Procédé suivant l'une des revendications 1 à 5, **caractérisé en ce qu'**au moins deux rangées de clous sont posées simultanément par un nombre correspondant de dispositifs de clouage (13).

7. Procédé suivant la revendication 6, **caractérisé en ce que** les rangées de clous sont posées en déport mutuel.

8. Procédé suivant l'une des revendications 1 à 7, **caractérisé en ce que** la table de travail (2) est abaissée, après le traitement de toutes les couches, jusqu'à ce que le lambris s'applique sur des rouleaux (19) ou des glissières sous-jacentes.

9. Procédé suivant la revendication 8, **caractérisé en ce que** le lambris, après son application sur les rouleaux (19) ou les glissières, est éjecté du dispositif (1).

10. Procédé suivant l'une des revendications 1 à 9, **caractérisé en ce que** le lambris est pannelé après sa fabrication et muni de creux.

11. Procédé suivant l'une des revendications 1 à 10, **caractérisé en ce que** le clouage s'effectue en oblique.
